# FASCICULE DE BREVET EUROPEEN

(11) **EP 0 029 771 B1**
(45) Date de publication et mention de la délivrance du brevet: **27.06.1984**
(21) Numéro de dépôt: 80401614.5
(22) Date de dépôt: 12.11.1980
(51) Int. Cl.: B63C 9/08, B63C 11/04

(54) **Gilet de sauvetage isotherme**
Wärmeisolierende Rettungsweste
Isothermal life-jacket

(30) Priorité: 20.11.1979 FR 7928522
(43) Date de publication de la demande: 03.06.1981
(73) Titulaire: Menguy, Daniel, F-78100 Saint-Germain-en-Laye (FR)
(72) Inventeur: Menguy, Daniel, F-78100 Saint-Germain-en-Laye (FR)
(74) Mandataire: Loyer, Yves

## Description

Pour la plongée sous-marine notamment, ou encore pour la pratique de la planche à voile, on a déjà réalisé des combinaisons ou vêtements en caoutchouc cellulaire étanche ou en mousse souple à cellules fermées du type Néoprène ou dérivés similaires ou équivalents, qui ont pour avantage à la fois une certaine flottabilité et un .effet isotherme qui protège l'utilisateur contre le refroidissement.

La plupart des gilets de sauvetage actuellement en usage assurent une grande tlottabilité, mais ne sont pas isothermes.

L'idée de réaliser des gilets de sauvetage à la mainière de combinaisons de plongées se heurte à un certain nombre de difficultés parmi lesquelles on citera les suivantes:
Le caractère relativement étanche de la combinaison de plongée conduit à la formation de poches d'air au moment de l'immersion, ces poches d'air se regroupant derrière la tête et tendant à placer l'utilisateur sur le ventre, la face immergée. On conçoit qu'une telle éventualité doit être absolument écartée dans le cas d'un gilet de sauvetage.

La combinaison de plongée pour être efficace sur le plan de l'isothermie, doit s'adapter au corps. Elle est de ce fait difficile à enfiler. Or, un gilet de sauvetage doit pouvoir être endossé rapidement et souvent dans des conditions d'affolement incompatibles avec la moindre difficulté.

Dans le brevet français N° 2 369 156, on a proposé un gilet de sauvetage isotherme en matière cellulaire étanche, muni de flotteurs ventraux et d'un flotteur de nuque.

Mais ce vêtement ne comporte pas de cagoule et ne protège pas la tête et particulièrement la nuque contre le froid; d'autre part, il est trop court pour protéger le ventre et l'aine; enfin, il utilise une fermeture centrale allant du col au bas de la tunique, ce qui oblige l'utilisateur à associer les extrémités initiales inférieures de la fermeture pour assurer le fonctionnement de cette dernière, manoeuvre qui est facile à réaliser en dehors de toute situation d'urgence, mais qui, en cas de panique, entraîne le risque de voir le vêtement perdre toute efficacité et rester complètement ouvert.

Dans le brevet USA 3 925 839, il est proposé un vêtement de protection complète, dans lequel la fermeture rapide est initialement en- clanchée, mais ce vêtement couvre tout le corps à l'exception de la face, et il est, de ce fait, très difficile à enfiler rapidement.

La présente invention a pour objet un gilet de sauvetage dépourvu de ces inconvénients, c'est à dire, facile à enfiler rapidement et à fermer en toute sécurité de manoeuvre, isotherme et .assurant la flottabilité nécessaire convenablement disposée.

Le gilet de sauvetage selon l'invention est isotherme du fait de sa réalisation en matière cellulaire étanche, ou mousse plastique souple à cellules fermées du type Neoprenne ou similaire, muni d'au moins un flotteur ventral et d'un flotteur de nuque, caractérisé en ce qu'il a la forme d'une tunique courte à manches courtes et à cagoule enserrant la tête, ladite tunique étant fendue jusqu'au bas sur les deux cotés, par des fentes munies de moyens de fermeture rapide.

L'invention vise également les dispositions préférentielles ci-après:
1) Les manches sont elles-mêmes munies de fentes partant du dessus de l'épaule et allant jusqu'à l'extrémité des manches.
2) Les fentes sont munies intérieurement de jupes ou soufflets et/ou extérieurement de jupes ou rabats se fixant par simple contact au moyen de fermetures par tissu à bouclettes.
3) Les fermetures à glissières sont montées sur des bandes de tissu élastique rattachées à la tunique.
4) A l'intérieur de la cagoule et dans la zone de la nuque est fixée une couche de coton cardé d'épaisseur de l'ordre de 2 à 5 cm.
5) Le flotteur de nuque a la forme d'un fer à cheval entourant la cagoule et rattaché au col de cette dernière par une liaison souple à une distance de plusieurs centimètres dudit col.
6) Les flotteurs ventraux sont fixés sur la tunique à distance de plusieurs centimètres, cette distance étant plus grande dans leur partie inférieure que dans leur partie supérieure.
7) Une sangle sous-cutale à attache rapide est prévue à la partie inférieure de la tunique.

L'invention est illustrée par le dessin annexé sur lequel:
La figure 1 est un croquis schématique d'un exemple de réalisation du gilet selon l'invention;
La figure 2 illustre en coupe horizontale certains détails de réalisation;
La figure 3 illustre schématiquement la constitution de la cagoule en coupe substantiellement horizontale;
La figure 4 illustre en vue latérale un flotteur ventral et son montage.

En se reportant à la figure 1, on voit que le gilet de sauvetage de l'invention est fait d'une tunique courte 1, à manches courtes 2 et 3, réalisée en caoutchouc cellulaire étanche (du type feuille de Néoprène ou similaires d'une épaisseur de l'ordre du centimètre), cette tunique comportant une fente latérale 4 sur chaque côté, s'étendant depuis le dessous des aisselles jusqu'en bas de la tunique; les fentes 4 sont munies de moyen de fermetures rapides 5 du type fermetures à glissière; la tunique 1 est en outre munie de flotteurs ventraux 6 fixés à distance de plusieurs centimètres par des moyens de fixation souple 7; elle comporte enfin une cagoule 8 enserrant la tête, laquelle cagoule est munie d'un flotteur 9 placé au niveau de la nuque.

Par tunique courte, il faut entendre une tunique couvrant le ventre et l'aine ainsi que la naissance des cuisses, mais non les jambes, les genoux ou la partie inférieure des cuisses.

Par manches courtes, il faut entendre des manches couvrant les épaules et les aisselles, mais s'arrêtant au-dessus du coude.

Une telle tunique est facile et rapide à enfiler du fait qu'elle ne couvre ni les jambes, ni les bras et gràce aux fentes 4-comme elle n'a pas à être fermée par une fermeture allant de la cagoule au bas de la tunique- elle couvre le corps automatiquement sans risque de difficulté de manoeuvre due à une fermeture dont l'utilisateur ne parvient pas à associer les extrémités initiales, par exemple du fait de la panique. Les fermetures 5 sont en effet enclenchées dès le départ et il suffit de les abaisser pour serrer la tunique sans avoir à enclencher leurs extrémités initiales.

Les flotteurs 6 étant montés à distance du corps par les liens souples 7, si l'utilisateur vient à se trouver sur le ventre, dans l'eau, ils prennent aussitôt une position latérale qui entraîne automatiquement le retournement de l'utilisateur sur le dos. Toute éventuelle poche d'air qui resterait logée dans la tunique au niveau de la nuque s'échappe alors par l'ouverture de la cagoule.

Celle-ci est d'une seule pièce avec la tunique et pourvue d'un flotteur 9 qui assure le maintien de la tête hors de l'eau.

Conformément aux dispositions préférentielles de l'invention:

a) Le flotteur 9 a la forme d'un fer à cheval et est monté, lui aussi, à distance de la cagoule, rattaché au col de cette dernière, par le moyen de la liaison souple 10.

De cette façon, il tend à prendre une position sous la tête qui relève cette dernière.

La distance, ou largeur de la liaison 10, sera de préférence de l'ordre de 4 à 5 cm.

b) Les flotteurs 6 sont fixés sur la tunique 1 à distance plus grande dans la partie inférieure que dans la partie supérieure.

De préférence, cette distance sera de l'ordre de 2 cm pour la partie supérieure, pour 8 à 10 cm à la partie inférieure (figure 4).

Cette disposition a pour effet de placer le corps dans l'eau, en position inclinée, les jambes plus basses que la tête.

c) les manches 2 sont munies de fentes 11 munies de fermetures à glissières 12.

Cette disposition facilite l'enfilage du gilet tout en permettant une bonne adaptation des manches aux bras.

C'est en effet un des avantages du gilet de l'invention d'assurer une protection isotherme sous les bras, les aisselles constituant un point faible en ce qui concerne le refroidissement. Pour obtenir cet avantage sans fermeture centrale, il faut cependant que le gilet soit facile à enfiler. Le jeu des fentes 5 et 11 y pourvoit, et le gilet est enfilé très facilement, les aisselles restant protégées même si l'utilisateur ne réalise qu'imparfaitement la fermeture des fentes 11 et 4 par les fermetures 5 et 12.

d) Les fentes 4 et 11 sont complétées par tout ou partie des dispositions illustrées figure 2 savoir, une jupe interne ou encore un soufflet 13 et une jupe externe 14 qui se rabat sur la tunique et se fixe sur celle-ci par simple contact, au moyen de bandes de tissu à crochets ou fermetures à bouclettes 15.

e) Les fermetures à glissières 5 et 12 ne sont pas montées directement sur la tunique 1, mais par l'intermédiaire de bandes de tissu élastique 16. Ceci permet une meilleure adaptation et un meilleur serrage de la tunique 1 sur le corps de l'utilisateur sans que soit nécessaire de multiplier trop les tailles des gilets de sauvetage.

f) A l'intérieur de la cagoule 8, dans la zone de la nuque est fixée une épaisseur de coton cardé 17. Ceci peut être obtenu en fixant du coton cardé sur un tissu 18 qui est fixé dans la cagoule 8 (figure 3).

Le coton cardé à la propriété d'être hydrofuge et il assure un isolement thermique particulièrement efficace de la nuque, c'est-à-dire du bulbe rachidien, ce qui constitue une mesure de survie essentielle. L'épaisseur de la couche de coton cardé sera de l'ordre de 2 à 5 cm.

g) Le gilet est complété par une sangle sous-cutale 19, qui de préférence se fixe par son extrémité avant sur le ventre de la tunique au moyen d'une fermeture 20, 21 en tissu à bouclettes, tandis que l'extrémité arrière est fixée au dos de la tunique.

h) Une sangle 22 munie d'une fermeture à enclenchement automatique 23 du type de celles utilisées sur les sièges d'avion ou les ceintures de sécurité d'automobile, vient compléter le gilet en partie basse et permettre son serrage au niveau des hanches.

On notera que, de préférence, la mise en place de la sangle sous-cutale 19 est indépendante de la sangle 22 de façon que cette mise en place ne dépende pas de la bonne manoeuvre de la fermeture 23.

i) Les flotteurs 6 sont réalisés en plusieurs pièces (figure 4) afin de mieux épouser la courbe du corps.

Les flotteurs 6 pourront, par exemple, être des masses de mousse plastique, rigide ou non, à cellules fermées, enfermées dans des enveloppes de tissu assurant les liaisons souples 7 et 10. Tout autre matériau ou volume de faible densité, cellulaire ou non, peut servir à la constitution des flotteurs. De plus, la partie supérieure des flotteurs 6 est de section plus faible que leur partie inférieure, ce qui leur donne une réserve de flottabilité plus grande en bas qu'en haut. Le même résultat pourrait être atteint en utilisant des matériaux de moindre densité dans la partie basse des flotteurs que dans leur partie haute.

Le gilet de sauvetage, selon l'invention, sera de préférence muni de dispositions annexes, telles que poches contenant sifflet, glace etc. et notamment le dispositif de repérage à réflecteur radar décrit dans la demande de brevet française FR-A-2 469 934 déposée le 19 novembre 1979, au nom du demandeur.

Dans l'exemple de la figure 4, on a logé la bouteille de gaz léger de ce dernier dispositif dans l'un des flotteurs ventraux.

Le matériau constitutif de la tunique pourra varier avec les découvertes de la technologie. Le caoutchouc cellulaire étanche, type Néoprène, convient parfaitement; d'autres produits souples cellulaires, par exemple, certaines mousses plastiques peuvent lui être substituées. L'invention n'est pas limitée au choix des matériaux constitutifs.

## Revendications

1. Gilet de sauvetage isotherme réalisé en matière cellulaire étanche ou mousse plastique souple à cellule fermée du type Néoprenne ou similaire, muni d'au moins un flotteur ventral et d'un flotteur de nuque caractérisé en ce qu'il a la forme d'une tunique courte (1) à manches courtes (2, 3) et à cagoule (8) enserrant la tête, la dite tunique étant fendue jusqu'en bas sur les deux cotés, par des fentes (4) munies de moyens (5) de fermeture rapide.

2. Gilet selon la revendication 1, caractérisé en ce que les manches sont elles-mêmes munies de fentes partant du dessus de l'épaule et allant jusqu'à l'extrémité des manches.

3. Gilet selon l'une quelconque des revendications précédentes, caractérisé en ce que les fentes sont munies intérieurement de jupes ou soufflets et/ou extérieurement de jupes ou rabats se fixant par simple contact au moyen de fermetures par tissu à bouclettes.

4. Gilet selon l'une quelconque des revendications précédentes caractérisé en ce que les fermetures à glissières sont montées sur des bandes de tissu élastiques rattachées à la tunique.

5. Gilet selon l'une quelconque des revendications précédentes, caractérisé en ce qu'à l'intérieur de la cagoule et dans la zone de la nuque est fixée une couche de coton cardé d'epaisseur de l'ordre de 2 à 5 cm.

6. Gilet selon l'une quelconque des revendications précédentes, caractérisé en ce que le flotteur de nuque a la forme d'un fer à cheval entourant la cagoule et rattaché au col de cette dernière par une liaison souple à une distance de plusieurs centimètres dudit col.

7. Gilet selon l'une quelconque des revendications précédentes, caractérisé en ce que les flotteurs ventraux sont fixés sur la tunique à distance de plusieurs centimètres, cette distance étant plus grande dans leur partie inférieure que dans leur partie supérieure.

8. Gilet selon l'une quelconque des revendications précédentes, caractérisé en ce qu'il comporte en partie inférieure une sangle sous-cutale qui se fixe par son extrémité antérieure sur le ventre de la tunique au moyen d'une fermeture (20, 21) en tissu à bouclettes, tandis que l'extrémité arrière est fixée au dos de la tunique.

9. Gilet selon l'une quelconque des revendications précédentes, caractérisé en ce qu'il comporte une sangle (22), munie d'une fermeture à enclenchement automatique (23) du type de celles utilisées sur les sièges d'avion ou les ceintures de sécurité d'automobile, qui complète le gilet en partie basse et permet son serrage au niveau des hanches.

10. Gilet selon l'une quelconque des revendications précédentes, caractérisé en ce que les flotteurs ventraux sont réalisés en plusieurs pièces.

11. Gilet selon l'une quelconque des revendications précédentes, caractérisé en ce que les flotteurs ventraux sont d'une flottabilité plus grande dans leur partie inférieure que dans leur partie supérieure.

## Patentansprüche

1. Wärmeisolierende Schwimmweste aus zelligem, dichtem Material oder nachgiebigem geschlossenzelligem Kunststoffschaum von der Art des Neopren oder ähnlichem mit einem Bauchschwimmkörper und einem Nackenschwimmkörper, dadurch gekennzeichnet daß sie die Form einer kurzen Tunika (1) mit kurzen Ärmeln (2, 3) und einer den Kopf umhüllenden Kapuze (8) aufweist, und die Tunika an beiden Seiten durch zwei Schlitze (4) bis nach unten geteilt ist, die mit Schnellverschlußmitteln (5) versehen sind.

2. Schwimmweste nach Anspruch 1, dadurch gekennzeichnet, daß die Ärmel mit Schlitzen versehen sind, die unterhalb der Schulter beginnen und bis zum Ende der Ärmel laufen.

3. Schwimmweste nach einem der vorhergehenden Ansprüche, dadurch gekennzeichnet, daß die Schlitze innen mit einem Windfang oder einem Untertritt und/oder außen mit einem Windfang oder einem Übertritt versehen sind, der durch einfachen Kontakt an dem Verschlußmittel durch Klettgewebe befestigt ist.

4. Schwimmweste nach einem der vorhergehenden Ansprüche, dadurch gekennzeichnet, daß die Reißverschlüsse an elastischen mit der Tunika verbundenen Gewebebändern befestigt sind.

5. Schwimmweste nach einem der vorhergehenden Ansprüche, dadurch gekennzeichnet, daß im Innern der Kapuze und im Nackenbereich eine Schicht gekardeter Baumwolle mit einer Dicke in der Größenordnung von 2 bis 5 cm angeordnet ist.

6. Schwimmweste nach einem der vorhergehenden Ansprüche, dadurch gekennzeichnet, daß der Nackenschwimmkörper die Form eines die Kapuze umgebenden Hufeisens aufweist und an deren Kragen über eine nachgiebige Verbindung in einem Abstand von mehreren Zentimetern befestigt ist.

7. Schwimmweste nach einem der vorhergehenden Ansprüche, dadurch gekennzeichnet, daß die Bauchschwimmkörper an der Tunika im Abstand von mehreren Zentimetern befestigt sind, wobei der Abstand in ihrem unteren Teil größer als in ihrem oberen Teil ist.

8. Schwimmweste nach einem der vorhergehenden Ansprüche, dadurch gekennzeichnet, daß sie in ihrem unteren Bereich einen Gesäßunterzuggurt aufweist, der mit seinem vorderen Ende im Bauchbereich der Tunika mit Hilfe eines Klettverschlusses (20, 21) befestigbar ist, während das hintere Ende am Rückenbereich der Tunika befestigt ist.

9. Schwimmweste nach einem der vorhergehenden Ansprüche, dadurch gekennzeichnet, daß sie einen Gurt (22) mit einem automatischen Einrastverschluß (29) von der Art, wie sie bei Flugzeugsitzen oder Automobilsicherheitsgurten verwendet werden, aufweist, der die Schwimmweste in ihrem unteren Teil vervollständigt und sie im Bereich der Hüften andrückt.

10. Schwimmweste nach einem der vorhergehenden Ansprüche, dadurch gekennzeichnet, daß die Bauchschwimmkörper aus mehreren Einzelteilen bestehen.

11. Schwimmweste nach einem der vorhergehenden Ansprüche, dadurch gekennzeichnet, daß die Bauchschwimmkörper in ihrem unteren Bereich einen stärkeren Auftrieb aufweisen, als in ihrem oberen Bereich.

## Claims

1. An isothermal life jacket made of an impervious cellular material or of a flexible plastics closed-cell foam of the neoprene type or similar, including at least one ventral float and a nape of the neck float, characterized in that it has the shape of a short tunic (1) with short sleeves (2, 3) and a cowl (8) enclosing the head, said tunic being slit down to the bottom on either side by slits (4) provided with rapid closing means (5).

2. A jacket according to claim 1, wherein the sleeves are themselves provided with slits starting from above the shoulder and extending to the end of said sleeves.

3. A jacket according to any one of the preceding claims, wherein the slits are provided internally with skirts or gussets and/or externally with skirts or flaps attached by mere contact by means of interlocking loop pile fabric closings.

4. A jacket according to any one of the preceding claims, wherein the zip fasteners are mounted on elastic fabric bands attached to the tunic.

5. A jacket according to any one of the preceding claims, characterized in that a layer of carded cotton having a thickness of the order of 2 to 5 cm is fixed inside the cowl and in the region of the nape of the neck.

6. A jacket according to any one of the preceding claims, wherein the nape of the neck float has the shape of a horseshoe surrounding the cowl and attached to the collar of the latter by a flexible connection at a distance of several centimetres of said collar.

7. A jacket according to any one of the preceding claims, wherein the ventral floats are fixed to the tunic at a distance of several centimetres, said distance being greater in their lower portion than in the upper portion.

8. A jacket according to any one of the preceding claims, characterized in that it comprises at the lower region a crutch strap which is fixed by its anterior end on the lap of the tunic by means of an interlocking loop pile fabric closing (20, 21), while the rear end is fixed to the back of the tunic.

9. A jacket according to any one of the preceding claims, characterized in that it comprises a strap (22) provided with an automatically locking closing (23) of the type of those used on aircraft seats or of the automobile safety belts, which complete the jacket in its lower portion and allows tightening it at the level of the hips.

10. A jacket according to any one of the preceding claims, wherein the ventral floats are made of several pieces.

11. A jacket according to any one of the preceding claims, wherein the ventral floats have a greater buoyancy in their lower portion than in their upper portion.
